# DEMANDE DE BREVET EUROPEEN

(11) **EP 4 782 362 A1**
(43) Date de publication de la demande: **29.07.2026**
(21) Numéro de dépôt: 26152874.9
(22) Date de dépôt: 20.01.2026
(51) Int. Cl.: B65F 1/14

(54) **BAC DE COLLECTE DE DÉCHETS AVEC ROUES**

(30) Priorité: 24.01.2025 FR 2500771
(71) Demandeur: SULO France, 92700 Colombes (FR)
(72) Inventeur: Morcillo, Gilles, 52200 Langres (FR); Allanche, Etienne, 52200 Langres (FR); Romagnoli, Marco, 60030 Belvedere Ostrense (AN) (IT)
(74) Mandataire: LLR

(57) **Abrégé**

L'invention a pour objet un bac de collecte de déchets (2) comprenant une paroi inférieure (8) et au moins une paroi latérale (10) formant un volume de stockage de déchets, caractérisé en ce qu'il comprend une première cavité de réception (16) d'une roue (17) de bac de collecte (2) ménagée au niveau de la paroi inférieure (8) et comprenant un premier renfoncement (18) de la paroi inférieure (8) formant un logement d'une roue (17) du bac de collecte (2), le premier renfoncement (18) comprenant une première paroi de fond (20) dans laquelle est ménagé un second renfoncement (22) comprenant une seconde paroi de fond (23), définissant un volume inférieur à un volume défini par le premier renfoncement (18) et dimensionné pour accueillir des moyens de fixation d'une roue (17) du bac de collecte (2).

## Description

### Domaine technique

L'invention concerne les bacs de collecte de déchets munis de roues pour faciliter leur manipulation.

### État de la technique

On connaît déjà dans l'état la technique des bacs de collecte de déchets munis de roues facilitant leur déplacement. Le nombre de roues peut varier tout comme la manière dont ces dernières sont implantées sur le bac.

Les bacs de collecte de déchets comprennent plusieurs roues pour permettre de les déplacer afin, par exemple, de procéder à leur vidage. Ces bacs peuvent généralement comprendre deux roues (pour des bacs de collectes de faible volume présents chez les particuliers), mais également trois roues ou quatre roues (pour des bacs de collecte de gros volume). Ces roues sont rapportées sur les bacs de collecte après moulage de ces derniers. Classiquement, ces bacs de collecte sont tels que définis dans la norme NF_EN 840 :2020.

De manière conventionnelle, un bac de collecte de déchets comporte un essieu, de préférence un axe métallique, destiné à supporter des roues. Cet essieu peut par exemple être tubulaire. Le bac de collecte de déchets comprend dès lors une structure de support d'essieu.

Il est connu d'équiper le bac de collecte de déchets avec une roue additionnelle afin de faciliter le déplacement du bac. Il s'agit par exemple d'une roue située à l'avant du bac de collecte de déchets et permettant d'améliorer la maniabilité de ce dernier. Cette roue est intégrée dans le bac de collecte en ménageant au niveau de la paroi de fond de ce dernier un renfoncement dans lequel est logée la roue supplémentaire.

Un inconvénient de ce type d'intégration est que le renfoncement réalisé dans la paroi inférieure du bac, d'une taille permettant la fixation et de débattement de la roue additionnelle, conduit à une perte de volume de stockage à l'intérieur du bac.

L'invention a pour but de fournir un bac de collecte de déchets comprenant une roue du type de celle décrite ci-dessous tout en limitant la perte de volume à l'intérieur du bac de collecte de déchets, la production dudit bac pouvant être réalisée à moindres coûts.

A cet effet, l'invention a pour objet un bac de collecte de déchet comprenant une paroi inférieure et au moins une paroi latérale formant un volume de stockage de déchets, le bac de collecte comprenant une première cavité de réception d'une roue de bac de collecte ménagée au niveau de la paroi inférieure et comprenant un premier renfoncement de la paroi inférieure formant un logement d'une roue du bac de collecte, le premier renfoncement comprenant une première paroi de fond dans laquelle est ménagé un second renfoncement comprenant une seconde paroi de fond, définissant un volume inférieur à un volume défini par le premier renfoncement et dimensionné pour accueillir des moyens de fixation d'une roue du bac de collecte.

Ainsi, on réalise une cavité de réception d'une roue comprenant des dimensions réduites au maximum et formée d'un premier renfoncement formant une zone de débattement de la roue et d'un second renfoncement formant une zone de fixation de la roue et n'ayant pas besoin d'être d'une taille identique au premier renfoncement. Dès lors, le volume occupé par le bossage à l'intérieur du bac de collecte et correspondant à la première cavité de réception de la roue est moindre, ce qui permet de maximiser le volume de stockage de déchets à l'intérieur du bac de collecte. Un avantage de la cavité selon l'invention est de permettre de modifier un moule existant prévu pour mouler un bac sans renfoncement et donc sans troisième roue, et ce sans avoir à concevoir un nouveau moule, ce qui permet de réaliser des économies en termes de temps et de coûts de fabrication du moule.

Suivant d'autres caractéristiques optionnelles du bac de collecte prises seules ou en combinaison :
- la première cavité de réception est réalisée à une interface entre la paroi inférieure et une paroi latérale du bac de collecte de déchets,
- une profondeur de la première cavité de réception est inférieure au diamètre de la roue,
- le premier renfoncement est en forme de portion de cylindre, par exemple de forme hémicylindrique,
- le second renfoncement comprend des moyens de réception des moyens de fixation de la roue,
- les moyens de réception des moyens de fixation de la roue sont formés par des fûts de fixation,
- les fûts de fixation sont reliés entre eux par des nervures de renfort,
- la première paroi de fond du premier renfoncement et/ou une seconde paroi de fond du second renfoncement comprend une première zone de rigidification comprenant au moins une première portion de rigidification, typiquement de forme courbe,
- la première portion de rigidification est de forme sensiblement voutée s'étendant dans une direction sur tout ou partie de la première paroi de fond et/ou de la deuxième paroi de fond,
- le premier renfoncement comprend en outre au moins une première paroi de liaison de la première paroi de fond à la paroi inférieure, la première paroi de liaison comprenant une deuxième zone de rigidification comprenant au moins une deuxième portion de rigidification, typiquement de forme courbe,
- la deuxième portion de rigidification est de forme sensiblement voutée s'étendant dans une direction sur tout ou partie de la première paroi de liaison,
- le deuxième renfoncement comprend en outre au moins une deuxième paroi de liaison de la deuxième paroi de fond à la première paroi de fond, la deuxième paroi de liaison comprenant une troisième zone de rigidification comprenant au moins une troisième portion de rigidification, typiquement de forme courbe,
- la troisième portion de rigidification est de forme sensiblement voutée s'étendant dans une direction sur tout ou partie de la seconde paroi de liaison,
- une même portion de rigidification s'étend entre la première paroi de fond et la première paroi de liaison du premier renfoncement,
- une même portion de rigidification s'étend entre la seconde paroi de fond et la seconde paroi de liaison du second renfoncement,
- la première, deuxième et/ou troisième portion de rigidification est d'une largeur comprise entre 10 et 80 mm, typiquement entre 15 et 60 mm et de manière préférée entre 20 et 40 mm,
- la première, deuxième et/ou troisième portion de rigidification est d'une hauteur comprise entre 10 et 50 mm, typiquement entre 15 et 45 mm, et de manière préférée entre 20 et 40 mm,
- le bac de collecte comprend en outre une structure de support d'un essieu et de roues supplémentaires, la première cavité de réception étant disposée au niveau d'un premier côté de la paroi inférieure opposé à un second côté de la paroi inférieure au niveau duquel est disposée la structure de support de l'essieu, et
- le bac de collecte comprend une seconde cavité disposée sur une face du bac de collecte portant la structure de support d'un essieu, la seconde cavité comprenant une pédale de bascule du bac de collecte.

L'invention a également pour objet un ensemble formé par un bac de collecte selon l'invention et d'une roue disposée à l'intérieur de la cavité de réception.

Avantageusement, la roue est montée mobile en rotation à l'intérieur du premier renfoncement.

### Brève description des figures

L'invention sera mieux comprise à la lecture de la description qui va suivre donnée uniquement à titre d'exemple et faite en se référant aux dessins annexés dans lesquels :
La [Fig. 1] est une vue en perspective d'un bac de collecte de déchets selon l'invention,
La [Fig. 2] est une vue en perspective de la première cavité de réception du bac de collecte selon l'invention visible depuis l'extérieur du bac de collecte de déchets,
La [Fig. 3] est une vue en perspective de la première cavité de récpetion du bac de collecte selon l'invention visible depuis l'intérieur du bac de collecte de déchets, et
La [Fig. 4] est une vue en perspective de seconde cavité du bac de collecte selon l'invention visible depuis l'extérieur du bac de collecte de déchets.

### Description détaillée

Nous nous référons désormais à la figure 1 illustrant un bac de collecte de déchets 2.

Le bac de collecte 2 est par exemple un bac standard présent chez un particulier. Il comprend une cuve 4 définissant un volume de stockage et comprenant une ouverture d'introduction des déchets destinée à être obturée par un couvercle 6, de forme sensiblement carrée (cette forme pouvant varier, par exemple en étant rectangulaire pour des bacs de collecte de déchets de grand volume), sur son extrémité supérieure, selon la direction verticale.

La cuve 4 comprend une paroi inférieure 8 et au moins une paroi latérale 10 (ici au nombre de quatre) définissant le volume de stockage.

De plus, la cuve 4 peut comporter, sur un contour délimitant l'ouverture, une collerette qui permet de renforcer mécaniquement la cuve 4, notamment pour le soulevage lors du vidage du bac de collecte 2. En outre, la collerette peut servir de support aux contours d'un couvercle 6. Elle peut comprendre des nervures de renfort. Au moins une poignée 12 est prévue de façon à permettre une préhension facile du bac de collecte 2 par un utilisateur.

En outre, la cuve 4 est ici essentiellement constituée de plastique, par exemple du polyéthylène, typiquement de polyéthylène haute densité, de préférence partiellement ou intégralement recyclé, mais peut, selon une variante du présent mode de réalisation, comprendre un autre matériau plastique ou du métal. La cuve 4 peut être issue d'un procédé de moulage par injection, elle est monobloc.

Le bac de collecte 2 peut notamment comprendre un axe de roue (non visible sur la figure 1) portant des roues permettant le déplacement du bac de collecte 2. La cuve 4 porte dès lors une structure de support 14 d'un essieu et de roues supplémentaires s'étendant en saillie sur la face externe de la cuve 4. Cette structure de support 14 comprend au moins un ensemble d'orifices de passage de l'axe de roue définissant une position de placement de l'axe de roue dans la structure de support 14. La face sur laquelle est disposée la structure de support 14 peut être considérée comme une face arrière du bac de collecte 2.

Le bac de collecte 2 peut en outre comprendre une seconde cavité 34 disposée sur une face latérale 10 du bac de collecte 2 portant la structure de support 14 d'un essieu, la seconde cavité 34 comprenant une pédale de bascule 36 du bac de collecte 2. Cette pédale de bascule 36 permet, lorsque le bac est lourd et doit être basculé sur les roues portées par l'essieu, d'aider un utilisateur à faire basculer le bac de collecte 2 en appuyant sur la pédale de bascule 36. De plus, la solution d'une seconde cavité 34 telle que décrite dans l'invention peut être, comme cela est le cas pour la première cavité de réception 16, réalisée par un aménagement d'un moule existant. La seconde cavité est d'une taille assez importante pour permettre le positionnement d'un pied d'un utilisateur.

Le bac de collecte 2 comprend en outre une première cavité de réception 16 d'une roue 17 du bac de collecte 2 ménagée au niveau de la paroi inférieure 8. On entend par « première cavité de réception » une dépression réalisée au niveau de la face externe de la paroi inférieure 8 et donc visible depuis l'extérieur du bac de collecte 2. Cette dernière correspond donc à un bossage de la face interne de la paroi inférieure 8 et donc visible depuis l'intérieur du bac de collecte 2.

Dans l'exemple illustré sur les figures, la première cavité de réception 16 est réalisée à une interface entre la paroi inférieure 8 et une paroi latérale 10 du bac de collecte de déchets 2. On réalise donc une dépression combinée de la paroi inférieure 8 et de la paroi latérale 10 de manière à obtenir un logement ouvert pour la roue 17. La paroi latérale 10 peut être considérée comme étant une face avant opposée à la face arrière sur laquelle est disposée la structure de support 14.

Nous décrirons par la suite une cavité ménagée au niveau de la paroi inférieure 8 et de la paroi latérale 10, cela valant également pour une dépression combinée réalisée au niveau de la paroi inférieure 8 seulement. De manière plus générale, la première cavité de réception 16 peut être disposée au niveau d'un premier côté 8' de la paroi inférieure 8 opposé à un second côté 8" de la paroi inférieure 8 au niveau duquel est disposée la structure de support 14 de l'essieu. La réalisation d'une première cavité de réception 16 par une dépression combinée de la paroi inférieure 8 et de la paroi latérale 10 de manière à obtenir un logement ouvert pour la roue 17 permet d'envisager que la profondeur de la première cavité de réception soit inférieure au diamètre de la roue 17 qui s'étend donc en partie à l'extérieur de la première cavité de réception 16. Cela permet de réduire la perte de volume de stockage du bac de collecte 2 en ménageant une première cavité de réception 16 qui n'est pas destinée à englober toute la roue 17.

La première cavité de réception 16 comprend un premier renfoncement 18 de la paroi inférieure 8 formant un logement d'une roue 17 du bac de collecte 2.

Avantageusement, le premier renfoncement 18 est en forme de section de cylindre, par exemple de forme hémicylindrique. Cette forme est avantageuse car la roue 17 disposée sur le bac de collecte 2 est classiquement mobile en rotation. On obtient donc une forme n'entravant pas son déplacement tout en laissant les parois du premier renfoncement proches de la roue 17 et ce sans créer de volume mort au sein de la cavité de réception ce qui maximise le volume de stockage à l'intérieur de la cuve 4.

Le premier renfoncement comprend une première paroi de fond 20 dans laquelle est ménagée un second renfoncement 22 comprenant une seconde paroi de fond 23, définissant un volume inférieur au volume défini par le premier renfoncement 18 et dimensionné pour accueillir des moyens de fixation de la roue 17 du bac de collecte 2. On entend par exemple par « moyens de fixation de la roue » un ensemble conventionnel de type platine de fixation/ vis ou rivet de fixation. Les renfoncements forment donc des sous-volumes définissant ensemble le volume de la première cavité de réception.

Le second renfoncement 22 comprend des moyens de réception des moyens de fixation de la roue 17. Comme cela est visible sur la figure 2, les moyens de réception peuvent être formés par des fûts de fixation 24, de préférence venus de matière avec le bac de collecte 2 lors du moulage de ce dernier.

Avantageusement, les fûts de fixation 24 sont reliés entre eux par des nervures de renfort 26.

Comme cela est visible sur les figures 2 et 3, la seconde paroi de fond 23 peut comprendre une première zone de rigidification comprenant au moins une première portion de rigidification 28, deux pour l'exemple des figures 2 et 3. Cette ou ces premières portions de rigidification 28 prennent par exemple une forme courbe en formant des bossages à la surface externe de la seconde paroi de fond 23. De telles premières portions de rigidification 28 peuvent également ou alternativement être placées au niveau de la première paroi de fond 20.

Les premières portions de rigidification 28 sont de forme sensiblement voutée, c'est-à-dire de section transversale en forme d'arc de cercle. Dans l'exemple illustré, elles ont une extension unidirectionnelle en s'étendant sur une partie de la deuxième paroi de fond 23. Bien entendu, leur direction d'extension peut varier par rapport à l'exemple illustré (toutes les premières portions de rigidification peuvent s'étendre dans une même direction ou dans des directions différentes) tout comme leur longueur d'extension sur tout ou partie de la paroi de fond sur laquelle elles sont ménagées. Une même première portion de rigidification 28 pourrait également changer de direction d'extension.

La mise en place de premières portions de rigidification, par exemple de forme courbe, et plus particulièrement de forme voutée, présente les avantages suivants :
- On obtient une rigidification d'au moins une paroi de fond d'un renfoncement, de préférence celle du second renfoncement 22, tout en limitant les pertes de volumes à l'intérieur du bac de collecte 2 par rapport à des solutions de rigidification de type nervure traditionnelles.
- Une forme voutée permet de faciliter le nettoyage du fond de la cuve par rapport à des nervures traditionnelles créant des zones anguleuses avec des arêtes vives.
- Dans le cas de nervures traditionnelles, le procédé de moulage conduit à de potentielles difficultés de démoulage alors qu'une forme courbe permet d'avoir un angle de dépouille bien plus ouvert ce qui évite toute difficulté de démoulage.

Le premier renfoncement 18 et le second renfoncement 22 comprennent au moins une paroi de liaison (une première paroi de liaison 30 de la première paroi de fond 20 à la paroi inférieure 8 et une seconde paroi de liaison 32 de la seconde paroi de fond 23 à la première paroi de fond 20). Au moins l'une de des parois de liaison peut comprendre une deuxième ou une troisième zone de rigidification comprenant au moins une deuxième ou une troisième (respectivement pour la première paroi de liaison 30 et pour la seconde paroi de liaison 32) portion de rigidification, typiquement de forme courbe, telle que celles décrite plus haut. L'ensemble des caractéristiques de la première portion de rigidification 28 décrites pour la seconde paroi de fond 23 s'appliquent également pour les parois de liaison.

Avantageusement, au moins une portion de rigidification telle que décrite ci-dessus peut s'étendre entre une paroi de fond et une paroi de liaison, par exemple entre la première paroi de fond 20 et la première paroi de liaison 30 du premier renfoncement 18 ou entre la seconde paroi de fond 23 et la seconde paroi de liaison 32 du second renfoncement 22. Cela permet d'améliorer la rigidité de l'un et/ou de l'autre des renfoncements.

Afin d'obtenir une rigidification optimale tout en optimisant le volume de stockage, la ou les portions de rigidification peuvent avoir les dimensions suivantes :
- Elles peuvent être d'une largeur comprise entre 10 et 80 mm, typiquement entre 15 et 60 mm et de manière préférée entre 20 et 40 mm.
- Elles peuvent être d'une hauteur comprise entre 10 et 50 mm, typiquement entre 15 et 45 mm, et de manière préférée entre 20 et 40 mm.

Avantageusement, et pour obtenir une rigidification optimale, la distance entre deux portions de rigidification, c'est-à-dire entre les extrémités de deux portions de rigidification adjacentes, peut être comprise entre 0 et 30 mm, typiquement entre 1 et 25 mm et de manière préférée entre 5 et 20 mm.

L'invention a également pour objet un ensemble formé par un bac de collecte 2 selon l'invention et d'une roue disposée à l'intérieur du premier renfoncement.

Comme expliqué ci-dessus, la roue comprend des moyens de fixation de cette dernière dans la première cavité de réception 16, plus particulièrement une platine de fixation comprenant des orifices traversants coopérant avec les fûts de fixation 24 de manière à fixer la roue par des moyens conventionnels connus du type vissage ou encore rivetage.

Avantageusement, la roue est mobile en rotation à l'intérieur du premier renfoncement 18. Comme expliqué ci-dessus, ce dernier peut adopter une forme permettant une telle rotation tout en restant le plus proche possible de la roue.

### Liste de références

2 : bac de collecte
4 : cuve
6 : couvercle
8 : paroi inférieure
8' : premier côté de la paroi inférieure
8" : second côté de la paroi inférieure
10 : parois latérales
12 : poignées
14 : structure de support
16 : cavité de réception
17 : roue
18 : premier renfoncement
20 : première paroi de fond
22 : second renfoncement
23 : seconde paroi de fond
24 : fûts de fixation
26 : nervures de renfort
28 : première portion de rigidification
30 : première paroi de liaison
32 : seconde paroi de liaison
34 : seconde cavité
36 : pédale de bascule

## Revendications

1. Bac de collecte de déchets (2) comprenant une paroi inférieure (8) et au moins une paroi latérale (10) formant un volume de stockage de déchets, **caractérisé en ce qu'**il comprend une première cavité de réception (16) d'une roue (17) de bac de collecte (2) ménagée au niveau de la paroi inférieure (8) et comprenant un premier renfoncement (18) de la paroi inférieure (8) formant un logement d'une roue (17) du bac de collecte (2), le premier renfoncement (18) comprenant une première paroi de fond (20) dans laquelle est ménagé un second renfoncement (22) comprenant une seconde paroi de fond (23), définissant un volume inférieur à un volume défini par le premier renfoncement (18) et dimensionné pour accueillir des moyens de fixation d'une roue (17) du bac de collecte (2).

2. Bac de collecte (2) selon la revendication 1, dans lequel la première cavité de réception (16) est réalisée à une interface entre la paroi inférieure (8) et une paroi latérale (10) du bac de collecte de déchets (2).

3. Bac de collecte (2) selon la revendication 2, dans lequel une profondeur de la première cavité de réception (16) est inférieure au diamètre de la roue (17).

4. Bac de collecte (2) selon l'une quelconque des revendications précédentes, dans lequel le premier renfoncement (18) est en forme de portion de cylindre, par exemple de forme hémicylindrique.

5. Bac de collecte (2) selon l'une quelconque des revendications précédentes, dans lequel le second renfoncement comprend des moyens de réception des moyens de fixation de la roue (17).

6. Bac de collecte (2) selon l'une quelconque des revendications précédentes, dans lequel la première paroi de fond (20) du premier renfoncement (18) et/ou une seconde paroi de fond (23) du second renfoncement (22) comprend une première zone de rigidification comprenant au moins une première portion de rigidification (28), typiquement de forme courbe.

7. Bac de collecte (2) selon la revendication 6, dans lequel la première portion de rigidification (28) est de forme sensiblement voutée s'étendant dans une direction sur tout ou partie de la première paroi de fond (20) et/ou de la deuxième paroi de fond (23).

8. Bac de collecte (2) selon l'une quelconque des revendications précédentes, dans lequel le premier renfoncement (20) comprend en outre au moins une première paroi de liaison (30) de la première paroi de fond (18) à la paroi inférieure (8), la première paroi de liaison (30) comprenant une deuxième zone de rigidification comprenant au moins deuxième une portion de rigidification, typiquement de forme courbe.

9. Bac de collecte (2) selon l'une quelconque des revendications précédentes, dans lequel le deuxième renfoncement (22) comprend en outre au moins une deuxième paroi de liaison (32) de la deuxième paroi de fond (23) à la première paroi de fond (20), la deuxième paroi de liaison (32) comprenant une troisième zone de rigidification comprenant au moins au moins une troisième portion de rigidification, typiquement de forme courbe.

10. Bac de collecte (2) selon l'une quelconque des revendications 6 à 9, dans lequel la première, deuxième et/ou troisième portion de rigidification est d'une largeur comprise entre 20 et 40 mm.

11. Bac de collecte (2) selon l'une quelconque des revendications 6 à 10, dans lequel la première, deuxième et/ou troisième portion de rigidification est d'une hauteur comprise entre 20 et 40 mm.

12. Bac de collecte (2) selon l'une quelconque des revendications précédentes, le bac de collecte (2) comprenant une seconde cavité (34) disposée sur une face du bac de collecte (2) portant une structure de support (14) d'un essieu, la seconde cavité (34) comprenant une pédale de bascule (36) du bac de collecte (2).

13. Ensemble formé un bac de collecte (2) selon l'une quelconque des revendications précédentes et d'une roue (17) disposée à l'intérieur de la cavité de réception (16).
